# FASCICULE DE BREVET EUROPEEN

(11) **EP 2 253 749 B1**
(45) Date de publication et mention de la délivrance du brevet: **21.03.2012**
(21) Numéro de dépôt: 10163070.5
(22) Date de dépôt: 18.05.2010
(51) Int. Cl.: D03C 3/36

(54) **Dispositif de formation de la foule et métier à tisser de type Jacquard équipé d'un tel dispositif**
Vorrichtung zur Bildung von Gewebe und Webrahmen vom Typ Jacquard, der mit dieser Vorrichtung ausgerüstet ist
Device for forming a shed and Jacquard loom equipped with such a device

(30) Priorité: 19.05.2009 FR 0953321
(43) Date de publication de la demande: 24.11.2010
(73) Titulaire: STAUBLI LYON, 69680 Chassieu (FR)
(72) Inventeur: Bouchet, Damien, 69970 Chaponnay (FR); Przytarski, Patrice, 69610 Saint Genis l'Argentière (FR)
(74) Mandataire: Myon, Gérard Jean-Pierre

(56) Documents cités:
- EP-A- 1 167 598
- EP-A- 1 475 465
- EP-A- 1 710 330
- FR-A- 2 669 650

## Description

L'invention a trait à un dispositif de formation de la foule sur un métier à tisser de type Jacquard ainsi qu'à un métier à tisser de type Jacquard équipé d'un tel dispositif.

L'invention concerne plus particulièrement l'actionnement vertical, en opposition de phases, de deux séries de lames ou couteaux qui, dans un métier de type Jacquard, assurent le déplacement vertical de crochets appartenant à une mécanique d'armure. Dans ce type de métier, des crochets disposés en rangées sont alternativement soulevés par ces lames ou couteaux qui sont communément dénommés « griffes », ces griffes étant elles-mêmes supportées par l'un de deux cadres de griffes. Chaque cadre de griffes doit être animé d'un mouvement d'oscillations verticales en opposition de phase avec l'autre cadre.

Pour ce faire, il est connu de FR-A-2 669 650 d'utiliser un arbre d'entrée animé d'un mouvement de rotation continu et sur lequel sont montés quatre excentriques associés chacun à une bielle de commande d'un levier basculant. Les cadres de griffes sont suspendus par des bielles, respectivement courtes et longues, à deux leviers basculants, de chaque côté des ensembles de couteaux. Compte tenu de la cinématique d'entraînement des cadres de griffes, ceux-ci ont un mouvement alternatif oblique et chacun d'entre eux doit être guidé linéairement. Le guidage linéaire des cadres n'est pas décrit dans FR-A-2 669 650. Il est généralement réalisé par un galet solidaire d'un cadre de griffes et engagé dans une coulisse, ce qui nécessite une lubrification importante entraînant un entretien laborieux et susceptible d'occasionner des projections de lubrifiant au-dessus de la zone de tissage.

Il est par ailleurs connu de EP-A-1 167 598 d'utiliser un système de guidage de cadre de lisses dans lequel une première barre est articulée sur un premier point fixe d'une mécanique Jacquard, une deuxième barre est articulée sur un deuxième point fixe de la mécanique et une troisième barre est articulée sur les première et deuxième barres et sur un cadre de griffes au niveau d'un point d'articulation mobile. Le mouvement complexe de cette troisième barre ne peut assurer un mouvement vertical du cadre de griffes que si le point d'articulation mobile entre la troisième barre et le cadre de griffes peut se superposer au premier point fixe. Cette superposition est défavorable en termes d'encombrement, en particulier lorsqu'il est nécessaire de faire cohabiter des systèmes de guidage de deux cadres de griffes superposés.

C'est à ces inconvénients qu'entend plus particulièrement remédier l'invention en proposant un nouveau dispositif de formation de la foule dans lequel un cadre de griffes est efficacement guidé dans son mouvement de va-et-vient, sans avoir recours à un système nécessitant une lubrification et sans augmenter notablement l'encombrement de la cinématique de guidage du cadre.

A cet effet, l'invention concerne un dispositif de formation de la foule sur un métier à tisser de type Jacquard dans lequel l'actionnement vertical alternatif de deux séries de couteaux est opéré par deux cadres de griffes entraînés chacun selon un mouvement de va-et-vient par aux moins deux tiges respectivement articulées sur un levier basculant lui-même entraîné par un arbre, au moins un de ces cadres de griffes étant équipé d'un système de guidage de son mouvement de va-et-vient qui comprend une bielle articulée sur ce cadre autour d'un premier axe. Ce dispositif est caractérisé
- en ce que le système de guidage est indépendant des tiges d'entraînement des cadres et comprend, en outre, un premier levier et un deuxième levier articulés respectivement sur la bielle autour d'un deuxième axe et d'un troisième axe situés de part et d'autre du premier axe
- en ce que le premier levier est articulé, autour d'un quatrième axe, sur une partie fixe du dispositif et le deuxième levier est articulé, autour d'un cinquième axe, sur une partie fixe du dispositif
- en ce que les quatrième et cinquième axes sont situés de part et d'autre d'une droite verticale sécante avec le premier axe et
- en ce que les premier, deuxième, troisième, quatrième et cinquième axes sont parallèles.

Grâce à l'invention, on obtient un guidage vertical efficace d'un cadre de griffes. En particulier, le premier axe au niveau duquel la bielle est articulée sur le cadre de griffes peut suivre une trajectoire verticale, avec un déplacement latéral parasite très faible, de l'ordre de 0,1 mm pour un déplacement vertical de 100 mm environ.

Selon des aspects avantageux mais non obligatoires de l'invention, un tel dispositif peut incorporer une ou plusieurs des caractéristiques suivantes :
- La distance entre les deuxième et quatrième axes est égale à la distance entre les troisième et cinquième axes.
- Le premier axe est équidistant des deuxième et troisième axes.
- En configuration de croisement des cadres de griffes, les premier et deuxième leviers sont horizontaux ou sensiblement horizontaux.
- En configuration de croisement des cadres de griffes, la bielle est verticale ou sensiblement verticale.
- Le premier axe est inclus dans un plan passant par le sommet des couteaux portés par le cadre des griffes.
- Le cadre de griffes est équipé d'un système de guidage à chacune de ses deux extrémités longitudinales.
- Le premier levier s'étend au-dessus d'un plan horizontal comprenant le premier axe, alors que le deuxième levier s'étend au-dessous de ce plan.
- Deux systèmes de guidage équipant chacun un cadre de griffes différent sont disposés sur un même côté du dispositif, alors que les premiers axes des deux systèmes de guidage sont confondus lorsque les couteaux portés par les deux cadres de griffes se croisent et alors que les premiers leviers des deux systèmes de guidage sont disposés de part et d'autre d'une droite verticale sécante avec le premier axe d'un des systèmes de guidage.
- L'un au moins des leviers du système de guidage est percé d'une ouverture de passage d'une telle tige.
- Le premier axe passe par une partie médiane d'une traverse du cadre de griffes, à mi-distance entre les couteaux situés au voisinage de ses extrémités de cette traverse.
- Les couteaux sont montés rigidement sur les traverses des cadres de griffes.

L'invention concerne également un métier à tisser de type Jacquard équipé d'un dispositif de formation de la foule tel que précédemment décrit. Un tel métier est plus facile à utiliser et à entretenir que ceux de l'état de la technique.

L'invention sera mieux comprise et d'autres avantages de celle-ci apparaîtront plus clairement à la lumière de la description qui va suivre d'un mode de réalisation d'un dispositif et d'un métier à tisser conformes à son principe, donnée uniquement à titre d'exemple et faite en référence aux dessins annexés dans lesquels :
- la figure 1 est une vue en perspective des parties constitutives essentielles d'un dispositif de formation de la foule conforme à l'invention appartenant à un métier à tisser conforme à l'invention,
- la figure 2 est une vue en perspective des parties mobiles du dispositif représenté à la figure 1,
- la figure 3 est une vue d'extrémité du cadre de griffes supérieur et de ses moyens d'entraînement et de guidage situés sur un premier côté de ce cadre de griffes, le cadre de griffes étant en position basse de sa course,
- la figure 4 est une vue analogue à la figure 3 lorsque le cadre de griffes est en position haute de sa course,
- la figure 5 est une épure de principe représentant les mouvements du cadre de griffes des figures 3 et 4 et de ses moyens de guidage,
- la figure 6 est une vue analogue à la figure 3 pour le cadre de griffes inférieur et
- la figure 7 est une vue analogue à la figure 4 pour le cadre de griffes inférieur.

Le métier à tisser M représenté partiellement aux figures est équipé d'un dispositif de formation de la foule 10 qui comprend deux séries de couteaux ou de lames. Une première série de couteaux 12 est supportée par deux traverses 14 et 16 qui sont reliées entre elles par des entretoises non représentées et forment ainsi un premier cadre de griffes pour les couteaux 12. Une deuxième série de couteaux 22 est supportée par deux traverses 24 et 26 qui forment un deuxième cadre de griffes. Les traverses 14 et 16 sont respectivement disposées au-dessus des traverses 24 et 26, aux extrémités des couteaux 12 et 22. Les couteaux 12 s'étendent globalement en partie inférieure des traverses 14 et 16, alors que les couteaux 22 s'étendent globalement en partie supérieure des traverses 24 et 26, de sorte que les couteaux 12 et 22 peuvent se croiser. Les couteaux 12 et 22 sont rigidement montés sur les traverses 14, 16, 24 et 26. En particulier, il n'y a pas de biellette de liaison entre les couteaux 12 et 22 et les traverses 14, 16, 24 et 22.

Les couteaux 12 et 22 sont destinés à être déplacés avec un mouvement d'oscillations verticales représenté par la double flèche F₁, ceci permettant de déplacer des crochets non représentés entre leurs positions de point mort haut et leurs positions de point mort bas respectives, afin de commander le déplacement de lisses 30 reliés chacune à un crochet par une arcade 32. Seul trois lisses 30 sont représentées à la figure 1, pour la clarté du dessin.

On note C₁ le cadre de griffes supérieur qui comprend les éléments 12 à 16 et C₂ le cadre de griffes inférieur qui comprend les éléments 22 à 26. Les cadres de lisses C₁ et C₂ sont disposés entre deux bâtis 40 et 42 qui sont fixes et solidarisés à une poutre 44 du métier M. Une entretoise 46 relie les bâtis 40 et 42, étant précisé ici qu'une deuxième entretoise peut être disposée entre les bâtis 40 et 42, afin de rigidifier la structure de support, du côté droit de la figure 1.

Un bâti auxiliaire 48 est supporté par la poutre 44 sur le côté du dispositif 10 visible à la figure 1. Un autre bâti auxiliaire peut être monté à proximité du bâti 42, sur son côté opposé aux couteaux.

On considère un repère orthogonal X Y Z dans lequel l'axe X est parallèle à la direction longitudinale de la poutre 44, l'axe Y est perpendiculaire à l'axe X et horizontal, alors que l'axe Z est vertical.

Les couteaux 12 et 22 ont leurs axes longitudinaux respectifs parallèles à l'axe X.

Un arbre 50 est relié par des moyens non représentés à l'arbre principal du métier et son axe longitudinal X₅₀ est parallèle à l'axe X. Cet arbre 50 a un mouvement de rotation continue lorsque le métier M fonctionne. Il traverse deux excentriques 62 et 64 autour desquels sont montées deux bielles de commande, à savoir une bielle de commande extérieure 72 et une bielle de commande intérieure 74. La bielle de commande 74 est qualifiée de « intérieure » dans la mesure où elle est plus proche du bâti 42 que la bielle 72 qui est qualifiée de « extérieure ». La bielle 72 attaque un levier en T extérieur 82 monté pivotant par rapport au bâti 40 autour d'un axe X₈₀ parallèle à la l'axe X₅₀ et déterminé par les bâtis 40 et 48. Un levier en T intérieur 84 est articulé sur la bielle 74, autour de l'axe X₈₀.

Le levier en T extérieur 82 est relié à la traverse 14 du cadre C₁ par une tige 102 et à la traverse 24 du cadre C₂ par une tige 104. De la même manière, le levier en T intérieur 84 est relié à la traverse 14 par une tige 112 et à la traverse 24 par une tige 114. Les tiges 102 et 112 ont la même longueur qui est strictement supérieure à la longueur des tiges 104 et 114. Les tiges 102, 104, 112 et 114 permettent l'entraînement des cadres C₁ et C₂ et sont, à ce titre, parfois qualifiés de « bielles au cadre ».

Ainsi, les éléments 62, 64, 72, 74, 82, 84, 102, 104, 112 et 114 permettent de transmettre le mouvement de rotation continue de l'arbre 50 aux traverses 14 et 24 afin d'entraîner celles-ci dans le mouvement de va-et-vient F₁ globalement vertical des cadres C₁ et C₂.

Un mécanisme d'entraînement analogue est prévu du côté du bâti 42, ce mécanisme n'étant pas représenté sur les figures pour la clarté du dessin, car il est optionnel.

La traverse 14 comprend un corps principal 142 et une patte 144 fixée sur une face externe de ce corps opposée aux couteaux 12. De même, la traverse 16 comprend un corps principal 162 et une patte 164 fixée sur la face externe de ce corps qui n'est pas visible sur les figures. La traverse 24 comprend également un corps principal 242 et une patte 244, alors qu'une structure analogue est adoptée pour la traverse 26.

Pour guider verticalement la traverse 14 dans son mouvement de va-et-vient F₁, une bielle 202 est articulée sur la patte 144 de cette traverse autour d'un axe X₁ parallèle à l'axe X. L'axe X₁ passe dans une partie médiane de la traverse 14, c'est-à-dire à mi-distance entre les couteaux 12A et 12C situés au voisinage des extrémités 146 et 148 de cette traverse. La bielle 202 est articulée, respectivement autour de deux axes X₂ et X₃ parallèles à l'axe X₁, sur deux leviers 204 et 206. L'axe X₁ est situé entre les axes X₂ et X₃ et équidistant de ceux-ci. Le levier 204 est articulé autour d'un axe X₄ parallèle à l'axe X₁ sur un support 422 fixé sur le bâti 42, alors que le levier 206 est articulé autour d'un axe X₅ parallèle à l'axe X₁ sur un support 424 également fixé sur le bâti 42. La bielle centrale 202 et les deux leviers 204 forment ensemble une structure articulée sur des parties fixes 422 et 424 du dispositif 10, cette structure permettant de guider le déplacement vertical, parallèlement à l'axe Z, d'un point P₁ de la traverse 14 par lequel passe l'axe X₁. En effet, lorsque le cadre de griffes supérieur C₁ se déplace entre les positions basse et haute respectivement représentées aux figures 3 et 4, la trajectoire du point P₁ est imposée par le système de guidage formé des éléments 202, 204 et 206.

On note Δ₁ une droite verticale passant par le point P₁, c'est-à-dire parallèle à l'axe Z, perpendiculaire à l'axe X₁ et sécante avec cet axe. Les axes X₄ et X₅ sont disposés respectivement de part et d'autre de la droite Δ₁.

Comme il ressort plus particulièrement de la figure 5, au cours des mouvements de la traverse 14 entre les positions représentées respectivement aux figures 3 et 4, le bras 204 a un mouvement de rotation R₄ autour de l'axe X₄, alors que le bras 206 a un mouvement de rotation R₆ autour de l'axe X₅. La figure 5 montre trois positions, à savoir, en traits pleins, une position intermédiaire correspondant au croisement des couteaux, par ailleurs visible aux figures 1 et 2, la position basse de la figure 3 en traits mixtes et la position haute de la figure 4 en pointillés. On note que, entre les positions représentées respectivement en traits mixtes et en pointillés, le point P₁ et l'axe X₁ suivent une trajectoire essentiellement verticale sans déplacement latéral notable.

Ceci provient du fait que l'axe X₂ suit une trajectoire en arc de cercle centrée sur l'axe X₄, c'est-à-dire dont la concavité est orientée vers la droite à la figure 5, alors que l'axe X₃ suit une trajectoire en arc de cercle centrée sur l'axe X₅ et dont la concavité est orientée vers la gauche sur cette même figure. Ainsi, lorsque le cadre de griffes est en position haute, l'extrémité du bras de guidage supérieur 204 qui définit l'axe X₂ tend à se déplacer vers la droite à la figure 5, alors que l'extrémité du bras de guidage inférieur 206 qui définit l'axe X₃ tend à se déplacer vers la gauche sur cette figure. De même en est-il lorsque le cadre C₁ est en position basse. On obtient donc un effet de compensation de la déviation des axes X₂ et X₃ au niveau du point P₁, de sorte que ce point et l'axe X₁ suivent une trajectoire qui peut être considérée comme verticale, avec un bon degré d'approximation.

La compensation des déplacements latéraux des axes X₂ et X₃ est optimisée lorsque la longueur active L₂₀₄ du levier 204, c'est-à-dire la distance entre les axes X₂ et X₄ est égale à la longueur active L₂₀₆ du levier 206, c'est-à-dire à la distance entre les axes X₃ et X₅. Par ailleurs, la géométrie des éléments 202, 204 et 206 et le positionnement des axes X₁ à X₅ sont déterminés de telle sorte que, en configuration de croisement des cadres de griffes C₁ et C₂ représentée aux figures 1 et 2, c'est-à-dire lorsque les arêtes supérieures des couteaux 12 et 22 sont dans un même plan, les leviers 204 et 206 sont horizontaux, alors que la bielle centrale 102 est verticale.

En pratique, dans cette position, les leviers 204 et 206 peuvent ne pas être rigoureusement horizontaux, mais sensiblement horizontaux, en formant avec un plan horizontal un angle inférieur à 10°. De même, dans cette position, la bielle 202 peut ne pas être rigoureusement verticale mais sensiblement verticale en formant avec un plan vertical un angle inférieur à 10°.

La direction d'un levier ou de la bielle est donnée par une droite reliant ses axes d'articulation d'extrémité.

En outre, dans toutes les positions du système de guidage entre les positions basses et hautes représentées aux figures 3 à 5, le levier 204 est au-dessus d'un plan horizontal P_{H} contenant l'axe X₁, alors que le levier 206 est au-dessous de ce plan.

Dans ces conditions, il s'avère que le déplacement latéral de l'axe X₁ est de l'ordre de 0,1 mm sur une course verticale de la traverse 14 égale à 100 mm. En d'autres termes, le rapport du mouvement latéral sur le mouvement vertical du cadre C₁ est de 1/1000, ce qui peut être considéré comme peu significatif et ne gène pas le fonctionnement des couteaux 12 et 22.

Afin de minimiser l'influence du mouvement latéral de l'axe X₁, on prévoit par construction que l'axe X₁ est inclus dans un plan Π qui passe par le sommet des arrêtes des couteaux 12.

Selon un aspect de l'invention qui n'est pas représenté pour la clarté du dessin, le cadre C₁ est équipé d'un dispositif de guidage formé d'une bielle centrale et de deux leviers, comme expliqué ci-dessus, au niveau de chacune de ses extrémités longitudinales, c'est-à-dire au niveau de chacune des traverses 12 et 14.

Un système de guidage est également prévu pour le cadre de griffes inférieur et comprend une bielle 222 articulée sur la patte 244 de la traverse 24 autour d'un axe X'₁ parallèle à l'axe X. La bielle 222 est articulée, au niveau de ses extrémités respectives et autour de deux axes X'₂ et X'₃ parallèles à l'axe X'₁, sur deux leviers 224 et 226. Le levier 222 est articulé autour d'un axe X'₄ parallèle à l'axe X'₁ sur le support 424, alors que le levier 226 est articulé autour d'un axe X'₅ parallèle à l'axe X'₁ sur le support 422.

L'axe X'₁ passe dans une partie médiane de la traverse 24, à mi-distance des couteaux 22A et 22B situés au voisinage de ses extrémités 246 et 248.

En pratique, les bielles 202 et 222 sont identiques, de même que les leviers 204, 206, 224 et 226, ce qui est avantageux en termes de fabrication. Les longueurs actives des leviers 224 et 226 sont donc identiques et l'axe X'₁ est équidistant des axes X'₂ et X'₃.

Comme pour le système de guidage du cadre de griffes supérieur C₁, l'axe X'₁ est situé entre les axes X'₂ et X'₃.

On note Δ'₁ une droite verticale sécante avec l'axe X'₁. Les axes X'₄ et X'₅ sont situés de part et d'autre de la droite Δ'₁.

Les leviers 224 et 226 sont respectivement au dessus en en dessous d'un plan horizontal P'_{H} contenant l'axe X'₁, dans toutes les positions du dispositif de guidage 222-226.

Compte tenu de la construction de ce deuxième dispositif de guidage, qui est obtenu par symétrie autour d'une droite verticale Δ₁ ou Δ'₁ à partir du dispositif de guidage du cadre de griffes supérieur C₁, le fonctionnement du dispositif de guidage du cadre de griffes inférieur se déduit de la figure 5 par une symétrie autour de la droite Δ₁. Il en résulte que l'axe X'₁ suit une trajectoire qui peut être considérée comme verticale, avec un bon degré d'approximation.

Comme pour le cadre de griffes supérieur, un second mécanisme de guidage, qui n'est pas représenté, est prévu au niveau de la traverse 26.

Toutefois, les seconds dispositifs de guidage prévus au voisinage des traverses 16 et 26 sont facultatifs.

L'axe X'₁ est prévu coplanaire avec un plan Π' qui contient les arêtes supérieures des couteaux 22.

En outre, par construction, les axes X₁ et X'₁ sont confondus en configuration de croisement des couteaux, ce qui minimise également le déplacement latéral relatif des couteaux au cours de leurs mouvements respectifs.

On remarque que les leviers supérieurs 204 et 224 permettant de guider les cadres de griffes supérieur et inférieur C₁ et C₂ sont disposés de part et d'autre des bielles centrales 202 et 222 et des droites Δ₁ et Δ'₁, de même que les leviers inférieurs 206 et 226. En d'autres termes, les leviers 204 et 224 sont disposés de part et d'autre des droites Δ₁ et Δ'₁, de même que les leviers 206 et 226, que les axes X₄ et X'₄ et que les axes X₅ et X'₅. Ceci confère une grande compacité au dispositif de l'invention. Par ailleurs, pour améliorer la compacité du dispositif 10 parallèlement à l'axe X, les leviers 204, 206, 224 et 226 sont pourvus d'ouvertures 208 et 228 permettant le passage de certaines des tiges 102, 104, 112 et 114.

On note que, comme un cadre de griffes monte quand l'autre descend, il y a compensation des inerties. Les vibrations dues au déséquilibre éventuel des cinématiques d'entraînement et de guidage sont donc fortement diminuées.

Le système de guidage des cadres C₁ et C₂, qui comprend les éléments 202 à 226, est indépendant des moyens d'entraînement de ces cadres dans leur mouvement de va-et-vient, ces moyens d'entraînement comprenant les éléments 62, 64, 72, 74, 82, 84, 102, 104, 112 et 114 et les éléments analogues prévus du côté du bâti 42.

L'invention a été décrite ci-dessus dans le cas où la cinématique d'entraînement comprend deux bielles de commande, deux leviers en T et quatre tiges ou bielles au cadre. Toutefois, le système de guidage des cadres de griffes n'est pas dépendant du type exact de cinématique d'entraînement utilisé dans le métier.

Les articulations des leviers supérieurs 204 et 224, des leviers inférieurs 206 et 226 et des bielles 202 et 222 peuvent être réalisées au moyen de roulements étanches sans entretien. Le dispositif de guidage ne génère aucune pollution.

Le fait que les axes X₁ et X'₁, passent par les parties médianes des traverses 14 et 24 équilibre les défauts d'inclinaison des couteaux 12 et 22 qui sont rigidement liés aux traverses 14, 16, 24 et 26.

## Revendications

1. Dispositif (10) de formation de la foule sur un métier à tisser (M) de type Jacquard dans lequel l'actionnement vertical alternatif de deux séries de couteaux (12, 22) est opéré par deux cadres de griffes (C₁, C₂) entraînés chacun selon un mouvement de va-et-vient (F₁) par au moins deux tiges (102, 104, 112, 114) respectivement articulées sur un levier basculant (82, 84) lui-même entraîné par un arbre (50), au moins un cadre de griffes étant équipé d'un système de guidage de son mouvement de va-et-vient qui comprend une bielle (202, 222) articulée sur ce cadre de griffes autour d'un premier axe (X₁, X'₁), **caractérisé**
- **en ce que** le système de guidage est indépendant des tiges d'entraînement des cadres (C₁, C₂) et comprend, en outre, un premier levier (204, 224) et un deuxième levier (206, 226) articulés respectivement sur la bielle autour d'un deuxième axe (X₂, X'₂) et d'un troisième axe (X₃, X'₃) situés de part et d'autre du premier axe (X₁, X'₁) ;
- **en ce que** le premier levier (204, 224) est articulé autour d'un quatrième axe (X₄, X'₄) sur une partie fixe (422) du dispositif (10) et le deuxième levier (206, 226) est articulé autour d'un cinquième axe (X₅, X'₅) sur une partie fixe (424) du dispositif ;
- **en ce que** les quatrième et cinquième axes (X₄, X₅, X'₄, X'₅) sont situés de part et d'autre d'une droite verticale (Δ₁, Δ'₁) sécante avec le premier axe ; et
- **en ce que** les premier, deuxième, troisième, quatrième et cinquième axes (X₁-X₅, X'₁-X'₅) sont parallèles.

2. Dispositif selon la revendication 1, **caractérisé en ce que** la distance (L₂₀₄) entre les deuxième et quatrième axes (X₂, X₄, X'₂, X'₄) est égale à la distance (L₂₀₆) entre les troisième et cinquième axes (X₃, X₅, X'₃, X'₅).

3. Dispositif selon l'une des revendications précédentes, **caractérisé en ce que** le premier axe (X₁, X'₁) est équidistant des deuxième et troisième axes (X₂, X₃, X'₂, X'₃).

4. Dispositif selon l'une des revendications précédentes, **caractérisé en ce qu'**en configuration de croisement des cadres de griffes (C₁, C₂), les premier et deuxième leviers (204, 206, 224, 226) sont horizontaux ou sensiblement horizontaux.

5. Dispositif selon l'une des revendications précédentes, **caractérisé en ce qu'**en configuration de croisement des cadres de griffes (C₁, C₂), la bielle (202, 222) est verticale ou sensiblement verticale.

6. Dispositif selon l'une des revendications précédentes, **caractérisé en ce que** le premier axe (X₁, X'₁) est inclus dans un plan (Π, Π') passant par le sommet des couteaux (12, 22) portés par le cadre des griffes (C₁, C₂).

7. Dispositif selon l'une des revendications précédentes, **caractérisé en ce que** le cadre de griffes (C₁, C₂) est équipé d'un système de guidage (202-206, 222-226) à chacune de ses deux extrémités longitudinales (14, 16, 24, 26).

8. Dispositif selon l'une des revendications précédentes, **caractérisé en ce que** deux systèmes de guidage (202-206, 222-226) équipant chacun un cadre de griffes différent (C₁, C₂) sont disposés sur un même côté du dispositif (10), **en ce que** les premiers axes (X₁, X'₁) des deux systèmes de guidage sont confondus en configuration de croisement des cadres de griffes et **en ce que** les premiers leviers des deux systèmes de guidage sont disposés de part et d'autre d'une droite verticale (Δ₁, Δ'₁) sécante avec le premier axe d'un des systèmes de guidage.

9. Dispositif selon l'une des revendications précédentes, **caractérisé en ce que** l'un au moins des leviers (204, 206, 224, 226) du système de guidage est percé d'une ouverture (208, 228) de passage d'une telle tige.

10. Dispositif selon l'une des revendications précédentes, **caractérisé en ce que** le premier axe (X,-X'₁) passe par une partie médiane d'une traverse (14, 16, 24, 26) de cadre de griffes (C₁, C₂), à mi-distance entre les couteaux (12A, 12B, 22A, 22B) situés au voisinage des extrémités (146, 148, 246, 248) de cette traverse.

11. Dispositif selon l'une des revendications précédentes, **caractérisé en ce que** les couteaux (12, 22) sont montés rigidement sur des traverses (14, 16, 24, 26) des cadres de griffes (C₁, C₂).

12. Métier à tisser de type Jacquard (M) équipé d'un dispositif de formation de la foule (10) selon l'une des revendications précédentes.

## Claims

1. A shed-former device (10) on a loom (M) of the Jacquard type in which the reciprocating vertical actuation of two series of knives (12, 22) is performed by two blade frames (C₁, C₂) each driven with back-and-forth reciprocating motion (F₁) by at least two rods (102, 104, 112, 114) hinged respectively to a rocker lever (82, 84) itself driven by a shaft (50), at least one blade frame being fitted with a system for guiding its reciprocating motion that comprises a rocker lever (202, 222) hinged to said blade frame about a first axis (X₁, X'₁), the device being **characterized:**
• **in that** the guide system is independent of the drive rods of the frames (C₁, C₂) and further comprises first and second levers (204, 224; 206, 226) hinged respectively to the rocker lever about second and third axes (X₂, X'₂; X₃, X'₃) situated on either side of first axes (X₁, X'₁);
• **in that** the first lever (204, 224) is hinged about a fourth axis (X₄, X'₄) to a stationary portion (422) of the device (10) and the second lever (206, 226) is hinged about a fifth axis (X₅, X'₅) to a stationary portion (424) of the device;
• **in that** the fourth and fifth axes (X₄, X₅, X'₄, X'₅) are situated on either side of a vertical straight line (Δ₁, Δ'₁) intersecting the first axis; and
• **in that** the first, second, third, fourth, and fifth axes (X₁-X₅, X'₁-X'₅) are parallel.

2. A device according to claim 1, **characterized in that** the distance (L₂₀₄) between the second and fourth axes (X₂, X₄, X'₂, X'₄) is equal to the distance (L₂₀₆) between the third and fifth axes (X₃, X₅, X'₃, X'₅).

3. A device according to any preceding claim, **characterized in that** the first axis (X₁, X'₁) is equidistant between the second and third axes (X₂, X₃, X'₂, X'₃).

4. A device according to one of the previous claims, **characterized in that**, when the blade frames (C₁, C₂) are in the crossing configuration, the first and second levers (204, 206, 224, 226) are horizontal or substantially horizontal.

5. A device according to one of the previous claims, **characterized in that**, when the blade frames (C₁, C₂) are in the crossing configuration, the rocker (202, 222) is vertical or substantially vertical.

6. A device according to one of the previous claims, **characterized in that** the first axis (X₁, X'₁) is included in a plane (Π, Π') containing the tops of the knives (12, 22) carried by the blade frames (C_{1,} C₂).

7. A device according to one of the previous claims, **characterized in that** the blade frame (C₁, C₂) is fitted with a guide system (202-206, 222-226) at each of its two longitudinal ends (14, 16, 24, 26).

8. A device according to one of the previous claims, **characterized in that** two guide systems (202-206, 222-226), each fitted to a different blade frame (C₁, C₂), are disposed on one side of the device (10), **in that** the first axes (X₁, X'₁) of the two guide systems coincide when the blade frames are in the crossing configuration, and **in that** the first levers of the two guide systems are disposed on either side of a vertical straight line (Δ₁, Δ'₁) intersecting the first axis of one of the guide systems.

9. A device according to one of the previous claims, **characterized in that** at least one of the levers (204, 206, 224, 226) of the guide system is pierced by an opening (208, 228) for passing such a rod.

10. A device according to one of the previous claims, **characterized in that** the first axis (X₁-X'₁) passes through a middle portion of a cross-member (14, 16, 24, 26) of the blade frame (C₁, C₂) halfway between the knives (12A, 12B, 22A, 22B) located near the ends (146, 148, 246, 248) of said cross-member.

11. A device according to one of the previous claims, **characterized in that** the knives (12, 22) are rigidly mounted on the cross-members (14, 16, 24, 26) of the blade frames (C₁, C₂).

12. A Jacquard type loom (M) fitted with a shed-former device (10) according to any preceding claim.

## Patentansprüche

1. Fachbildungsvorrichtung (10) an einer Jacquard-Webmaschine (M), bei der die vertikale alternative Betätigung von zwei Messerreihen (12, 22) von zwei Messerkastenrahmen (C₁, C₂) vorgenommen wird, die jeweils gemäß einer Hin- und Herbewegung (F₁) durch mindestens zwei Schäfte (102, 104, 112, 114) angetrieben werden, die jeweils an einem Schwenkhebel (82, 84) angelenkt sind, der selbst von einer Welle (50) angetrieben wird, wobei mindestens ein Messerkastenrahmen mit einem Führungssystem seiner Hin- und Herbewegung ausgerüstet ist, das eine an diesem Messerkastenrahmen um eine erste Achse (X₁, X'₁) angelenkte Pleuelstange (202, 222) umfasst, **dadurch gekennzeichnet,**
- **dass** das Führungssystem unabhängig von den Antriebsschäften der Rahmen (C₁, C₂) ist und außerdem einen ersten Hebel (204, 224) und einen zweiten Hebel (206, 226) umfasst, die jeweils an der Pleuelstange um eine zweite Achse (X₂, X'₂) und eine dritte Achse (X₃, X'₃) angelenkt sind, die beidseitig der ersten Achse (X₁, X'₁) liegen;
- **dass** der erste Hebel (204, 224) um eine vierte Achse (X₄, X'₄) an einem feststehenden Teil (422) der Vorrichtung (10) angelenkt ist und der zweite Hebel (206, 226) um eine fünfte Achse (X₅, X'₅) an einem festen Teil (424) der Vorrichtung angelenkt ist;
- **dass** die vierte und die fünfte Achse (X₄, X₅, X'₄, X'₅) beidseitig einer vertikalen Geraden (Δ₁, Δ'₁) liegen, die sich mit der ersten Achse schneidet; und
- **dass** die erste, zweite, dritte, vierte und fünfte Achse (X₁ - X₅, X'₁ -X'₅) parallel sind.

2. Vorrichtung nach Anspruch 1, **dadurch gekennzeichnet, dass** der Abstand (L₂₀₄) zwischen der zweiten und vierten Achse (X₂, X₄, X'₂, X'₄) gleich dem Abstand (L₂₀₆) zwischen der dritten und fünften Achse (X₃, X₅, X'₃, X'₅) ist.

3. Vorrichtung nach einem der vorhergehenden Ansprüche, **dadurch gekennzeichnet, dass** die erste Achse (X₁, X'₁) gleichabständig zu der zweiten und dritten Achse (X₂, X₃, X'₂, X'₃) ist.

4. Vorrichtung nach einem der vorhergehenden Ansprüche, **dadurch gekennzeichnet, dass** in der Kreuzungskonfiguration der Messerkastenrahmen (C₁, C₂) der erste und zweite Hebel (204, 206, 224, 226) horizontal oder im Wesentlichen horizontal sind.

5. Vorrichtung nach einem der vorhergehenden Ansprüche, **dadurch gekennzeichnet, dass** in der Kreuzungskonfiguration der Messerkästenrahmen (C₁, C₂) die Pleuelstange (202, 222) vertikal oder im Wesentlichen vertikal ist.

6. Vorrichtung nach einem der vorhergehenden Ansprüche, **dadurch gekennzeichnet, dass** die erste Achse (X₁, X'₁) in einer Ebene (Π, Π') eingeschlossen ist, die durch die Scheitelpunkte der Messer (12, 22) gehen, die von dem Messerkastenrahmen (C₁, C₂) getragen werden.

7. Vorrichtung nach einem der vorhergehenden Ansprüche, **dadurch gekennzeichnet, dass** der Messerkastenrahmen (C₁, C₂) mit einem Führungssystem (202 - 206, 222-226) an jedem seiner zwei Längsenden (14, 16, 24, 26) ausgerüstet ist.

8. Vorrichtung nach einem der vorhergehenden Ansprüche, **dadurch gekennzeichnet, dass** zwei Führungssysteme (202 - 206, 222 - 226), die Jedes einen unterschiedlichen Messerkastenrahmen (C₁, C₂) ausrüsten, auf einer selben Seite der Vorrichtung (10) angeordnet sind, dass die ersten Achsen (X₁, X'₁) der zwei Führungssysteme in der Kreuzungskonfiguration der Messerkastenrahmen übereinstimmen und dass die ersten Hebel der zwei Führungssysteme beidseitig einer vertikalen Geraden (Δ₁, Δ'₁) angeordnet sind, die sich mit der ersten Achse eines der Führungssysteme schneidet.

9. Vorrichtung nach einem der vorhergehenden Ansprüche, **dadurch gekennzeichnet, dass** mindestens einer der Hebel (204, 206, 224, 226) des Führungssystems mit einer Öffnung (208, 228) für den Durchgang eines solchen Schaftes durchbohrt ist.

10. Vorrichtung nach einem der vorhergehenden Ansprüche, **dadurch gekennzeichnet, dass** die erste Achse (X₁, X'₁) durch einen Mittelbereich einer Traverse (14, 16, 24, 26) des Messerkastenrahmens (C₁, C₂) im halben Abstand zwischen den Messern (12A, 12B, 22A, 22B) hindurchgeht, die in der Nähe der Enden (146, 148, 246, 248) dieser Traverse angeordnet sind.

11. Vorrichtung nach einem der vorhergehenden Ansprüche, **dadurch gekennzeichnet, dass** die Messer (12, 22) starr an Traversen (14, 16, 24, 26) der Messerkastenrahmen (C₁, C₂) angeordnet sind.

12. Jacquard-Webmaschine (M), ausgerüstet mit einer Fachbildungsvorrichtung (10) nach einem der vorhergehenden Ansprüche.
